# EUROPÄISCHE PATENTSCHRIFT

(11) **EP 1 985 929 B1**
(45) Veröffentlichungstag und Bekanntmachung des Hinweises auf die Patenterteilung: **02.09.2015**
(21) Anmeldenummer: 08007604.5
(22) Anmeldetag: 18.04.2008
(51) Int. Cl.: F24B 1/191, F23J 15/02

(54) **Kaminfeuerstelle**
Chimney hearth
Foyer de cheminée

(30) Priorität: 25.04.2007 DE 202007006055 U
(43) Veröffentlichungstag der Anmeldung: 29.10.2008
(73) Patentinhaber: Hark GmbH & Co. KG Kamin- und Kachelofenbau, 47228 Duisburg (DE)
(72) Erfinder: Schreier, Andreas, 47475 Kamp-Lintfort (DE); Klein, Andreas, Dipl.-Ing., 46242 Bottrop (DE)
(74) Vertreter: Cohausz Hannig Borkowski Wißgott

(56) Entgegenhaltungen:
- EP-A- 1 353 125
- EP-A- 1 750 071
- DE-U1- 9 320 675
- US-A- 4 582 045
- US-A- 5 566 667
- US-A1- 2002 104 528

## Beschreibung

Die Erfindung betrifft eine Kaminfeuerstelle umfassend eine Brennkammer mit einer öffenbaren Tür, z.B. einer verglasten Tür, einer Verbrennungsluftzuführung und einen Kaminanschluß, um die Heizgase aus der Brennkammer durch den Kaminanschluß einem Kamin zuzuführen, wobei zwischen Brennkammer und Kaminanschluß ein feuerbeständiger Partikelfilter angeordnet ist, der zumindest von einem Teil, bevorzugt von allen Heizgasen aus der Brennkammer durchströmt/durchströmbar ist.

Derartige Kaminfeuerstellen sind im Stand der Technik allgemein bekannt und werden neben rein dekorativen Aspekten üblicherweise auch eingesetzt zur Beheizung von Wohnungen oder Häusern, wofür in solchen Kaminfeuerstellen verschiedenste Brennstoffe verbrannt werden, wie beispielsweise Holz, Kohle, Briketts, gepresste Brennstoffe, wie beispielsweise Pellets oder auch flüssige Brennstoffe, beispielsweise Alkohohle, insbesondere Bioethanol oder Gel.

Die beim Betrieb einer solchen Kaminfeuerstelle entstehenden Heizgase, die im Sinne dieser Erfindungsbeschreibung die Verbrennungsprodukte und auch aufgeheizte Luft umfassen, heizen die Kaminfeuerstelle als Ganzes auf.

Einige im Stand der Technik bekannte Kaminfeuerstellen haben dabei den Nachteil, dass ein Teil der Heizgase ohne eine ausreichende Wärmeabgabe an die aufzuwärmende Umgebung einer Kaminfeuerstelle durch den Kaminanschluss und den daran angeschlossenen Kamin in die Umwelt entweichen, insofern also der mögliche Wirkungsgrad einer bekannten Kaminfeuerstelle nicht genügend optimiert ist und darüber hinaus auch, dass als Verbrennungsprodukte Rauch- bzw. Russpartikel oder Asche entstehen oder auch z.B. bei Benutzung nicht ordnungsgemäßer Brennstoffe, dass weitere, auch gasförmige Schadstoffe entstehen, die der Umwelt zugeführt werden. So wird insbesondere vor der jüngst diskutierten Feinstaubproblematik auch der Beitrag von solchen bekannten Kaminfeuerstellen zur Feinstaubbelastung der Umwelt diskutiert.

Die Veröffentlichung EP 1 353 125 A1 beschreibt bereits eine Kaminfeuerstelle der vorgenannten Art mit einem Partikelfilter zur Abgasbehandlung, schweigt jedoch zu der konkreten Anordnung des Partikelfilters in der Kaminfeuerstelle und zu dem Problem der Verschmutzungsneigung des Glases der Tür.

Aufgabe der Erfindung ist es, derartige gattungsgemäße Kaminfeuerstellen weiter zu bilden und durch eine solche Weiterbildung den Wirkungsgrad zu verbessern sowie weiterhin auch den Schadstoffausstoß und die Verschmutzungsneigung des Glases der Tür zu vermindern.

Gelöst wird diese Aufgabe erfindungsgemäß dadurch, dass der Partikelfilter oberhalb der mittleren Türhöhe angeordnet und so zur Tür hin geneigt ist, dass die Projektion des Partikelfilters vollständig innerhalb der Tür liegt, so dass die durch den aufgeheizten Partikelfilter entstehende Strahlungswärme optimal in Richtung der Tür gerichtet ist.

Ein wesentlicher Kerngedanke bei dieser erfindungsgemäßen Anordnung einer Kaminfeuerstelle ist es, dass die bei der Verbrennung entstehenden Schadstoffe, wie beispielsweise Ruß- oder Aschepartikel bzw. auch gasförmige Schadstoffe, durch den feuerbeständigen und vom Feuer und/oder Heizgasen geheizten, ggfs bis zum Glühen beheizten Partikelfilter aus der Brennkammer herausgeleitet werden und dabei am Partikelfilter ergänzend aufgeheizt werden, wodurch die Möglichkeit geschaffen wird, erfindungsgemäß derartige entstandene Schadstoffe nachträglich zu verbrennen.

So können beispielsweise gasförmige Schadstoffe innerhalb des feuerbeständigen Partikelfilters durch den engen Kontakt zum Filtermaterial derart hoch aufgeheizt werden, dass diese in unbedenkliche Verbrennungsprodukte zerfallen. Partikel, wie beispielsweise Ruß- oder Aschepartikel hingegen können an einem solchen Partikelfilter hängen bleiben und verbrennen durch die Aufheizung im direkten Kontakt mit dem Filter.

Eine derartige erfindungsgemäße Kaminfeuerstelle hat demnach gegenüber den eingangs zum Stand der Technik benannten Kaminfeuerstellen den besonderen Vorteil, dass die Schadstoffbelastung der Umwelt deutlich reduziert wird. Darüber hinaus bildet ein solcher feuerbeständiger Partikelfilter ein weiteres Element im Bereich der Brennkammer, welches aufgeheizt wird und somit auch zum Wärmeübertrag zur Umgebung der Kaminfeuerstelle beiträgt. So kann auch der thermische Wirkungsgrad alleine durch das Vorsehen des Partikelfilters derartiger erfindungsgemäßer Kaminfeuerstellen gegenüber den im Stand der Technik bekannten Kaminfeuerstellen erhöht werden.

In einer besonders bevorzugten Ausführung der Kaminfeuerstelle kann es dabei vorgesehen sein, dass die Brennkammer nach oben hin geschlossen ist und der feuerbeständige Partikelfilter die einzige heizgasdurchlässige Verbindung zwischen Brennkammer und Kaminanschluss bildet.

So kann sicher gestellt werden, dass sämtliche Heizgase, die beim Betrieb einer solchen Kaminfeuerstelle entstehen, durch den Partikelfilter hindurchtreten müssen und erst nach dem Durchtritt über den Kaminanschluss zum Kamin gelangen und abziehen. Wird somit im Zusammenhang mit der beschriebenen Erfindung davon gesprochen, dass die Brennkammer nach oben hin geschlossen ist, so bedeutet dies selbstverständlich nicht einen hermetischen Abschluss, da in einem solchen Fall die entstehenden Heizgase gar nicht abziehen können, sondern nur, dass die Brennkammer nach oben hin zumindest optisch vollständig geschlossen ist und die Heizgase nicht ungehindert durch eine übliche kanalartige Verbindung zwischen Brennkammer und Kaminanschluss aus der Brennkammer entweichen können.

Hier müssen vielmehr die Heizgase durch die feinen Poren / Filter-Kanäle des hier vorgesehenen feuerbeständigen Partikelfilters hindurchziehen, was den erfindungsgemäß vorteilhaften Effekt der Nachverbrennung und thermischen Wirkungsgradverbesserung mit sich bringt.

Besonders bevorzugt kann demnach die Ausführung derart gestaltet sein, dass der Partikelfilter einen zumindest oberen Wandbereich, insbesondere oberen Rückwandbereich der Brennkammer bildet. So wird sichergestellt, dass die aufgeheizten Gase aus der Brennkammer automatisch den Weg in der Brennkammer nach oben und dort durch den Partikelfilter zum Kaminanschluss finden.

Für einen Partikelfilter bei der erfindungsgemäßen Ausgestaltung der Kaminfeuerstelle kann es bevorzugt vorgesehen sein, dass dieser Filter zum einen feuerfest ist und sich insoweit während des Betriebs zumindest im Wesentlichen nicht abnutzt und darüber hinaus der Durchgangsquerschnitt der einzelnen Filterkanäle oder Poren derart klein gewählt ist, dass zumindest Ruß- und Aschepartikel an einem solchen Partikelfilter haften bleiben, um die nachträgliche Verbrennung zu begünstigen oder das zumindest durch den Filter durchgeleitete Schadstoffe / Partikel so nah am Filtermaterial vorbeiströmen, dass eine Aufheizung und Nachverbrennung erfolgt.

Um einen solchen Filter auszubilden, kann es demnach vorgesehen sein, diesen beispielsweise aus einer porösen Keramik zu bilden, beispielsweise aus einer Schaumkeramik. Auch können hier Keramiken zum Einsatz kommen, wie sie grundsätzlich aus dem Bereich der Katalysatoren in der Kraftfahrzeugtechnik bekannt sind. Es ist ebenso denkbar, auch im Einsatz bei einer erfindungsgemäßen Kaminfeuerstelle einen beschichtete Filter / eine beschichtete Keramik zu verwenden, die neben der reinen Filter- und Verbrennungsfunktion auch eine darüber hinausgehende katalytische Funktion auf die Heizgase ausübt. Es können hier demnach entsprechende Beschichtungen vorgesehen sein, die für ihre katalytische Wirkung auf heiße Gase bekannt sind, wie beispielsweise Edelmetalle.

Ein weiterer wesentlicher Kerngedanke ist es, dass der Partikelfilter oberhalb der mittleren Türhöhe angeordnet und zur Tür hin geneigt ist. Dabei wird unter einer Anordnung oberhalb der mittleren Türhöhe verstanden, dass zumindest die Mitte des Partikelfilters, gegebenenfalls dessen untere Kante, oberhalb der mittleren Türhöhe angeordnet ist.

Unter einer Neigung zur Tür hin wird dabei weiterhin verstanden, dass der Partikelfilter mit seiner im Wesentlichen ebenen Oberfläche weder exakt vertikal noch horizontal, sondern in einem Winkelbereich dazwischen angeordnet ist, so dass die Flächennormale des Partikelfilters in Richtung zur Tür weist.

Die Anordnung ist erfindungsgemäß weiterhin so, dass die Projektion des Partikelfilters vollständig innerhalb der Tür liegt. Dies kann beispielsweise erreicht werden, wenn die gedachte Flächennormale des Partikelfilters, die von der geometrischen Mitte der Oberfläche des Partikelfilters ausgeht, auch die geometrische Mitte der Tür der Kaminfeuerstelle, insbesondere die geometrische Mitte des Glases der Tür der Kaminfeuerstelle trifft. So kann bewirkt werden, dass ein aufgeheizter Partikelfilter die entstehende Strahlungswärme optimal in Richtung der Tür der Kaminfeuerstelle richtet, so dass die Tür zusätzlich von innen durch Strahlungswärme aufgeheizt wird und so zum einen der thermische Wirkungsgrad verbessert werden kann und zum anderen auch die Verschmutzungsneigung des Glases der Tür verringert wird, da eventuelle anhaftende Partikel auf der Tür, wie beispielsweise Ruß- oder Asche somit ebenfalls nachverbrannt werden können.

In einer weiteren alternativen oder kumulativen Ausführung der Erfindung kann es auch vorgesehen sein, dass die hintere Wand der Brennkammer als Anordnung von Partikelfilter und Schamotte oder in besonders bevorzugter Ausfertigung auch vollständig als Partikelfilter ausgebildet ist. So kann der Flächenanteil des Partikelfilters an den Wandbereichen der Brennkammer vergrößert werden, was insgesamt den gesamten Durchgangswiderstand des Partikelfilters für die Heizgase verringert.

In einer weiteren Ausführung kann es auch vorgesehen sein, dass die hintere Wand der Brennkammer zumindest im oberen Bereich aus der Vertikalen heraus zur Tür geneigt ist, insbesondere derart, dass sich die Brennkammer zumindest bis zur maximalen Höhe der hinteren Wand gleichmäßig verjüngt. Die Art der Verjüngung kann sich hierbei an der oberen Höhe der hinteren Wand beispielsweise sprungartig ändern, nämlich insbesondere dann, wenn oberhalb der hinteren Wand ein erfindungsgemäßer Partikelfilter mit einer von der Neigung der hinteren Wand abweichenden Neigung, insbesondere einer noch stärkeren Verkippung aus der Horizontalen heraus angeordnet ist.

In einer weiteren besonders bevorzugten kumulativen oder auch alternativen Ausbildung der erfindungsgemäßen Kaminfeuerstelle kann es vorgesehen sein, dass in Heizgaszugrichtung, d.h. in der Richtung vom Partikelfilter zum Kaminanschluss hinter einem Partikelfilter ein Heizgasraum angeordnet ist, der durch eine verschließbare Öffnung direkt und über eine Heizgasumlenkung, die das Heizgas an der hinteren Brennkammerwand vorbeiführt, indirekt in den Kaminanschluss mündet. Hierbei kann es insbesondere auch vorgesehen sein, innerhalb oder am Ende der Heizgasumlenkung eine Drosselklappe anzuordnen um den Zug des Kamins zu regulieren.

Mit der zuvor genannten z.B. durch eine Klappe verschließbaren Öffnung kann bewirkt werden, dass bei einer geöffneten Klappe die Heizgase, die den Partikelfilter durchströmt haben, unmittelbar direkt zum Kaminanschluss geleitet werden und von dort in den Kamin entweichen. So kann gerade in der Aufheizphase einer erfindungsgemäßen Kaminfeuerstelle bewirkt werden, dass der gesamte Strömungswiderstand einer erfindungsgemäßen Kaminfeuerstelle reduziert wird und zunächst die Heizgase ohne jegliche Umlenkung in den Kamin gelangen, um einen optimalen Zug zu erreichen. Ist nach einer Aufheizung ein guter Abzug der Heizgase gewährleistet, kann die verschließbare Öffnung geschlossen werden, so dass dann in der erfindungsgemäßen Kaminfeuerstelle die Heizgasumlenkung wirkt, gemäß der das Heizgas aus dem hinter dem Partikelfilter angeordneten Heizgasraum nach unten an der hinteren Brennkammerwand vorbeiführt. Hierdurch kann erreicht werden, dass zumindest die hintere Brennkammerwand weiterhin durch die Heizgase beaufschlagt ist, was zu einer thermischen Wirkungsgradverbesserung beiträgt.

Beispielsweise kann die Ausführung hier derart gestaltet sein, dass die Heizgasumlenkung durch wenigstens einen hinter der Brennkammer angeordneten fallenden Heizgaszug und wenigstens einen nachfolgenden steigenden Heizgaszug ausgebildet ist. So erfolgt durch diese wenigstens einmalige Faltung des Heizgases nach unten und wieder nach oben, was gegebenenfalls auch mehrfach stattfinden kann, eine Wegverlängerung der Heizgase zwischen Brennkammer und Kaminanschluss, so dass aufgrund der dadurch auch automatisch erreichten längeren Verweilzeit ein größerer thermischer Austauschwirkungsgrad erreicht wird.

So können die Wandbereiche der Kaminfeuerstelle, die durch das Heizgas während seinem Weg von der Brennkammer zum Kaminanschluß beaufschlagt sind, aufgrund der verlängerten Verweilzeit stärker aufgeheizt werden und die angenommene Wärme an die Umgebung der Kaminfeuerstelle abgeben. Insgesamt wird so gegenüber gattungsgemäßen Kaminfeuerstellen eine stärkere Aufheizung der gesamten Kaminfeuerstelle und der inneren Wandbereiche und somit ein besserer thermischer Wirkungsgrad erreicht.

Insbesondere durch das vorherige Anheizen des Kamins durch Öffnung der verschließbaren Öffnung und erst nachträgliches Verschließen der Öffnung, wenn die optimale Betriebstemperatur des Kamins erreicht wird, bleibt gewährleistet, dass ein genügend großer Zug durch den Kamin existiert, um effizient die Heizgase durch die wenigstens einfache Heizgasumlenkung zu ziehen, selbst wenn die Heizgasumlenkung zu einem vergrößerten Strömungswiderstand führt. Für die Realisierung des wenigstens einen fallenden Heizgaszuges und eines steigenden Heizgaszuges kann es vorgesehen sein, dass diese durch eine Trennwand voneinander repariert sind. Eine solche Trennwand, die beispielsweise aus Metall ausgebildet sein kann, kann sich in einem Bereich hinter der Brennkammer, insbesondere im vorgenannten Heizgasraum von dessen oberen Ende nach unten, jedoch nicht bis ganz nach unten erstrecken und insbesondere derart in einer weiteren Ausführung zwischen den fallenden und steigenden Zügen angeordnet sein, dass durch eine Anpassung der Neigung der Trennwand an die Brennkammerrückwand, insbesondere deren Neigung, sich der fallende Heizgaszug nach unten hin im Querschnitt verjüngt und der steigende Heizgaszug nach oben hin im Querschnitt erweitert.

Dies hat den weiteren besonderen erfindungsgemäßen Vorteil, dass sich im Heizgaszug der erfindungsgemäßen Heizgasumlenkung im Bereich einer unteren Richtungsumkehr ein verjüngter Querschnitt des Heizgaszuges ergibt, der nach dem Venturiprinzip eine Druckdifferenz zur Umgebung hervorruft, so dass es in einer weiteren erfindungsgemäßen Ausbildung vorgesehen sein kann, eine Luftzuführung vorzusehen, um Verbrennungsluft bzw. Tertiärluft in die Heizgasumlenkung zuzuführen, nämlich insbesondere in den unteren Bereich, wo der fallende Heizgaszug in den steigenden Heizgaszug übergeht.

Aufgrund der vorgenannten Querschnittskonstruktion kann so sichergestellt werden, dass Luft automatisch in diesen Bereich aus der Umgebung hineingesogen wird. Gegebenenfalls kann es auch vorgesehen sein, insbesondere wenn eine Strömungsquerschnittreduzierung nicht realisiert werden soll, die Verbrennungsluft aktiv zuzuführen.

Die Luftzuführung hat hierbei den besonderen Vorteil, dass frische Verbrennungsluft in die Heizgase eingeleitet wird, der aufgrund der extremen Aufheizung zu einer weiteren Nachverbrennung von Schadstoffen, wie beispielsweise Ruß- oder Aschepartikel oder auch gasförmigen Schadstoffen beitragen kann.

Bei der konstruktiven Anordnung der vorgenannten Trennwand kann es dabei bevorzugt vorgesehen sein, dass das untere Ende der Trennwand in der Höhe unterhalb der Mitte der Brennkammer liegt. Hierdurch kann bereits eine ausreichende Querschnittsverringerung im umgelenkten Heizgaszug am jeweiligen unteren Umkehrbereich zwischen fallendem und steigendem Heizgaszug erreicht werden.

Bevorzugt kann es dabei auch vorgesehen sein, dass im unteren Bereich der Heizgasumlenkung ein entleerbarer Aschekasten angeordnet ist. So kann durch einen erfindungsgemäßen umgelenkten Heizgaszug selbst ohne eine tertiäre Verbrennungsluftzuführung erreicht werden, dass mitgeführte Aschepartikel rein aufgrund der Schwerkraft aus den Heizgasen separiert und in den Aschekasten geführt werden, so dass hier die Möglichkeit besteht, mit einem entleerbaren Aschekasten angesammelte Asche nachträglich zu entsorgen. Eine Kaminfeuerstelle der vorgenannten Art kann daher eine nachträgliche Partikelbereinigung selbst dann noch vornehmen, wenn gegebenenfalls Partikel den vorgenannten Partikelfilter passieren konnten, beispielsweise wenn die Porengröße des Partikelfilters für derartige genannte Partikel nicht ausreichend war.

In einer weiteren Ausführung kann es auch vorgesehen sein, dass ein Luftführungskanal durch die Heizgasumlenkung insbesondere von unten nach oben führt, so dass es mit einem solchen Luftführungskanal vorgesehen sein kann, Verbrennungsluft durch die Heizgase zu erwärmen und/oder Luft für eine Türspülung zuzuführen.

Auch kann es in weiterer Ausführung vorgesehen sein, dass Luft nicht nur an der vorgenannten unteren Umlenkstelle in die Heizgasumlenkung überführbar ist, sondern gegebenenfalls auch an beliebiger anderer Stelle, insbesondere aus dem Luftführungskanal in die Heizgasumlenkung überführbar ist. Ein besonders bevorzugter erfindungsgemäß vorgesehener Ort der Luftzuführung kann derjenige Bereich bilden, welcher der Rückseite des Partikels gegenüberliegt. So kann demnach der von der Brennkammerseite her beheizte Partikelfilter, der einen glühenden Zustand erreichen kann, von der Rückseite mit frischer Verbrennungsluft beaufschlagt sein, so dass durch den Partikelfilter hindurch gelangende und durch den Kontakt mit dem Partikelfilter aufgeheizte Schadstoffe, wie beispielsweise Partikel oder Gase aufgrund des Kontaktes mit frischem Sauerstoff unmittelbar verbrennen. Dies geschieht dabei im Bereich des Partikelfilters im Wesentlichen in der Zone nach der Brennkammer, welche die höchste Aufheizung erreicht.

Bei der Realisierung des aufsteigenden Heizgaszuges innerhalb der Heizgasumlenkung kann es auch weiterhin vorgesehen sein, dass die Heizgase an einem Wandbereich der gesamten Kaminfeuerstellenanordnung vorbeistreichen, der beispielsweise auch aus Schamotte gebildet ist. Auch hier können demnach Schadstoffe, wie Asche- oder Rußpartikel durch eine Eigenerhitzung nachträglich verbrennen.

Insgesamt ist zu bemerken, dass vorrangiger Zweck des genannten von der Brennkammerseite beheizten Partikelfilters nicht das Ausfiltern von Partikeln aus dem Heizgas ist, sondern die nachträgliche Beheizung der Heizgase und mitgeführter Partikel (Asche, Ruß) die den Filter durchströmen, so dass durch die Aufheizung eine Nachverbrennung erfolgt. Diese Prinzip geht maßgeblich darauf zurück, dass der mittlere freie Abstand zwischen dem Heizgas, z.B, mitgeführten Partikel und der geheizten Filterwandung in den Filterporen /-kanälen deutlich geringer ist als bei üblichen Querschnitten zwischen Brennkammer und Kaminanschluß. So wird erfindungsgemäß der freie Abstand auf den Poren- bzw, Filterkanalquerschnitt reduziert.

Eine erfindungsgemäße Kaminfeuerstelle der vorbeschriebenen Art kann dabei sowohl als freistehender, in sich autarker Kaminofen oder aber auch als ein Einsatz für eine bereits existierende Feuerstelle ausgebildet sein. Es besteht somit auch die Möglichkeit, bestehende Feuerstellen erfindungsgemäß nachzurüsten und so die vorbeschriebenen Vorteile zu erreichen. Hierbei kann es insgesamt vorgesehen sein, eine derartige erfindungsgemäße Kaminfeuerstelle mit beliebigen Brennstoffen, wie der eingangs genannten Art zu betreiben.

Ausführungsbeispiele der Erfindung sind in den nachfolgenden Figuren dargestellt. Es zeigen:
- Figur 1: eine erste Ausführungsform mit zugeführter Tertiärluft im unteren Bereich einer Heizgasumlenkung
- Figur 2: eine weitere Ausführungsform mit einem zusätzlichen Luftführungskanal

Die Figur 1 zeigt eine Kaminfeuerstelle 1 mit einer Brennkammer 2, die eine öffenbare Tür 3 aufweist, eine Verbrennungsluftzuführung 4 durch eine Feuerschale 5 hindurch sowie einen Kaminanschluss 6, um die entstandenen Heizgase aus der Brennkammer 2 durch den Kaminanschluss 6 einem hier nicht dargestellten Kamin zuzuführen.

Erkennbar ist hier, dass der Brennraum 2 neben den beiden in diesem Schnitt nicht dargestellten Seitenwänden eine hintere Wand 7 aufweist, die im oberen Bereich in Richtung zur Tür 3 in ihrer Gesamtheit aus der Horizontalen heraus verkippt ist. Die Brennkammer 2 wird somit von der Tür, den beiden nicht dargestellten Seitenwänden, der hinteren Wand 7, der unteren Feuerschale 5 und wie diese Figur 1 weiterhin zeigt, im oberen rückwärtigen Bereich durch einen erfindungsgemäßen Partikelfilter 8 vollständig umschlossen.

Hierbei ergibt sich in dieser Ausführungsform für die entstandenen Heizgase kein direkter ungestörter Übergang aus der Brennkammer 2 bis in den Kaminanschluss 6, sondern die Heizgase müssen bei dieser erfindungsgemäßen Ausführung vielmehr vollständig durch den feuerfesten Partikelfilter 8, insbesondere dessen Poren / Filterkanäle hindurchtreten, um entweder auf direktem Wege oder einem Umweg über eine Heizgasumlenkung 11,12,13 zum Kaminanschluss 6 zu gelangen.

Hierbei wird in dieser Ausführungsform deutlich, dass in einer Anheizphase eine zwischen dem Heizgasraum 9, der sich oben hinter der Brennkammer 2 bzw. dem Partikelfilter 8 befindet und dem Kaminanschluss 6 eine öffenbare Klappe 10 angeordnet ist, die im geöffneten Zustand bewirkt, dass die Heizgase, die aus der Brennkammer 2 und durch den Partikelfilter 8 hindurchtreten, auf direktem Wege nach oben durch die Öffnung 10a und durch den Kaminauslass 6 in den Kamin eingeleitet werden können. Dies ermöglicht unter Umgehung der hier weiterhin als erfindungsgemäß angesehenen Heizgasumlenkung 11,12,13 einen direkten Übergang der Heizgase aus der Brennkammer 2 durch den Partikelfilter 8 in den Kamin, um so ohne weitere Störung abzuziehen.

Hat der Kamin seine Betriebstemperatur und damit einen ausreichenden Zug entwickelt, kann die Klappe 10 geschlossen werden, so dass die Heizgase hinter dem Partikelfilter 8 über den Heizgasraum 9 aufgrund des dann entstehenden Zuges zunächst in einen fallenden Heizgaszug 11 gelangen und dann in einem unteren Bereich 12 einer Umlenkung in einen steigenden Zug 13 zu gelangen.

Von diesem steigenden Heizgaszug 13 besteht in dieser Ausführung über eine Drosselklappe 14 wiederum eine Verbindung zum Kaminauslass 6. Das Heizgas, welches durch den Partikelfilter 8 hindurchtritt, wird somit nach Schließen der Klappe 10 an der hinteren Rückwand 7 (z.B. Schamotte) vorbeigeführt und erreicht somit aufgrund der hier dargestellten Heizgasumlenkung eine längere Verweilzeit in der erfindungsgemäßen Kaminfeuerstelle. Hierbei kann das Heizgas sowohl bei dem Durchtritt durch den Partikelfilter 8 als auch beim Entlangstreichen an der Rückwand 7 Energie aufnehmen, so dass eine Nachverbrennung von Schadstoffen und Partikel erfolgen kann.

Hier wird weiterhin deutlich, dass der fallende Zug 11 und der steigende Zug 12 durch eine Trennwand 15 separiert sind, die sich vom oberen Ende 9a des Heizgasraumes 9 aus nach unten erstreckt und eine etwas geringere Neigung aus der Horizontalen als die Rückwand 7 der Brennkammer 2 aufweist. Hierbei liegt das untere Ende 15a der Trennwand 15 unterhalb der mittleren Höhe MH, die im Brennraum 2 gestrichelt skizziert ist. Hierdurch wird ein unterer Umlenkbereich 12 geschaffen, dessen Querschnitt zumindest im Bereich des unteren Endes 15a der Trennwand 15 verringert ist gegenüber den Querschnitten in den übrigen Bereichen des fallenden und aufsteigenden Heizgaszuges 11 und 13. In dieser Ausführungsform ist dabei in den unteren Bereichen 12 der Heizgasumlenkung frische zusätzliche Tertiärluft 16 als Verbrennungsluft zugeführt. Dies bewirkt, dass durch den frischen Sauerstoff in den Heizgasen mitgeführte Partikel zusätzlich verbrannt werden können.

Allgemein ist die Wirkungsweise der erfindungsgemäßen Ausgestaltung derart, dass der Partikelfilter 8 durch seine Anordnung im oberen rückwärtigen Bereich der Brennkammer 2 sowohl durch die aufsteigenden Heizgase, die den Partikelfilter 8 passieren als auch gegebenenfalls durch die Flammen in der Brennkammer 2 direkt beheizt wird, wobei der Partikelfilter 8 glühend werden kann. Mit dem Partikelfilter 8 in Kontakt tretende oder durchtretende Schadstoffe, wie Partikel oder Gase können somit bereits beim Durchtritt verbrannt werden oder werden derart aufgeheizt, dass sie nach Verbindung mit frischem Sauerstoff in der Heizgasumlenkung verbrennen.

So kann mit einem derartigen erfindungsgemäßen Aufbau einer Kaminfeuerstelle sowohl der thermische Wirkungsgrad verbessert werden als auch die Schadstoffbelastung der Umgebung signifikant reduziert werden.

Weiterhin wird hier gezeigt, dass im unteren Umlenkbereich 12 der Heizgasumlenkung ein Aschekasten 17 angeordnet ist, in den mitgeführte Aschepartikel hinabsinken und durch Entleerung des Aschekastens entsorgt werden können.

Der hintere Rückwandbereich 18 des aufsteigenden Heizgaszuges 13 kann hier ergänzend, wie beispielsweise auch die Rückwand 7 der Brennkammer 2 aus Schamotte hergestellt sein und somit sowohl maßgeblich an der Wärmeübertragung und Wärmespeicherung teilnehmen sowie auch an der Aufheizung vorbeistreifender Heizgase und somit an der zusätzlichen Verbrennung.

Weiterhin kann der Figur 1 entnommen werden, dass Heizgase aus dem Heizgasraum 9 auch nach vorne durch einen Kanal 19 geführt werden können, um diese Heizgase einer Luftspülung der Glastür 3 zuzuführen und am unteren Ende der Glastür in die Brennkammer zurückzuführen.

Die Figur 2 zeigt demgegenüber eine leicht geänderte Ausführungsform, die in wesentlichen Teilen ähnlich oder identisch aufgebaut ist, wobei es hier jedoch zusätzlich vorgesehen ist, dass ein Luftführungskanal 19 von unten nach oben durch die Heizgasumlenkung 11,12,13 und durch den Heizgasraum 9 geführt ist. Hierdurch kann Luft aufgeheizt werden und von unten nach oben geführt wird. Diese Luft kann zu einer Luftspülung der Tür 3 geführt werden und/oder es kann vorgesehen sein, durch diesen Kanal 19 Luft unmittelbar in einen Bereich 20 hinter dem Partikelfilter 8 zu führen, um so durch die Sauerstoffzufuhr die durch den Partikelfilter 8 hindurchgetretenen Heizgase zu oxidieren.

Die übrigen Merkmale der konstruktiven Ausgestaltung können hier ansonsten mit denjenigen der Figur 1 vollständig übereinstimmen.

## Patentansprüche

1. Kaminfeuerstelle umfassend eine Brennkammer mit einer öffenbaren Tür, einer Verbrennungsluftzuführung und einen Kaminanschluß, um die Heizgase aus der Brennkammer durch den Kaminanschluß einem Kamin zuzuführen, wobei zwischen Brennkammer (2) und Kaminanschluß (6) ein feuerbeständiger Partikelfilter (8) angeordnet ist, der zumindest von einem Teil, bevorzugt von allen Heizgasen aus der Brennkammer (2) durchströmt/durchströmbar ist, **dadurch gekennzeichnet, dass** der Partikelfilter (8) oberhalb der mittleren Türhöhe angeordnet und so zur Tür (3) hin geneigt ist, dass die Projektion des Partikelfilters (8) vollständig innerhalb der Tür (3) liegt, so dass die durch den aufgeheizten Partikelfilter entstehende Strahlungswärme optimal in Richtung der Tür gerichtet ist.

2. Kaminfeuerstelle nach Anspruch 1, **dadurch gekennzeichnet, dass** der Partikelfilter derart geneigt ist, dass eine gedachte Flächennormale des Partikelfilters, die von der geometrischen Mitte der Oberfläche des Partikelfilters ausgeht, die geometrische Mitte der Tür, insbesondere des Glases der Tür der Kaminfeuerstelle trifft.

3. Kaminfeuerstelle nach einem der vorherigen Ansprüche, **dadurch gekennzeichnet, dass** die Brennkammer (2) nach oben hin geschlossen ist und der feuerbeständige Partikelfilter (8) die einzige Heizgas-durchlässige Verbindung zwischen Brennkammer (2) und Kaminanschluß (6) bildet, insbesondere wobei der Partikelfilter (8) einen zumindest oberen Wandbereich, insbesondere Rückwandbereich der Brennkammer (2) bildet.

4. Kaminfeuerstelle nach einem der vorherigen Ansprüche, **dadurch gekennzeichnet, dass** der Partikelfilter (8) aus einer porösen Keramik, insbesondere einer Schaumkeramik gebildet ist.

5. Kaminfeuerstelle nach einem der vorherigen Ansprüche, **dadurch gekennzeichnet, dass** die hintere Wand (7) der Brennkammer (2) als Anordnung von Partikelfilter (8) und Schamotte oder vollständig als Partikelfilter (8) ausgebildet ist.

6. Kaminfeuerstelle nach einem der vorherigen Ansprüche, **dadurch gekennzeichnet, dass** die hintere Wand (7) der Brennkammer (2) zumindest im oberen Bereich aus der Vertikalen heraus zur Tür (3) geneigt ist, insbesondere derart, dass sich die Brennkammer (2) zumindest bis zur maximalen Höhe der hinteren Wand (7) gleichmäßig verjüngt.

7. Kaminfeuerstelle nach einem der vorherigen Ansprüche, **dadurch gekennzeichnet, dass** in Heizgaszugrichtung hinter dem Partikelfilter (8) ein Heizgasraum (9) angeordnet ist, der durch eine verschließbare Öffnung (10a) direkt und über eine Heizgasumlenkung (11,12,13), die das Heizgas an der hinteren Brennkammerwand (7) vorbeiführt, indirekt in den Kaminanschluß (6) mündet, insbesondere wobei innerhalb oder am Ende der Heizgasumlenkung (11,12,13) eine Drosselklappe (14) angeordnet ist.

8. Kaminfeuerstelle nach Anspruch 7, **dadurch gekennzeichnet, dass** die Heizgasumlenkung (11,12,13) durch wenigstens einen hinter der Brennkammer (2) angeordneten fallenden Heizgaszug (11) und wenigstens einen nachfolgenden steigenden Heizgaszug (13) ausgebildet ist.

9. Kaminfeuerstelle nach Anspruch 8, **dadurch gekennzeichnet, dass** der fallende Heizgaszug (11) und der steigende Heizgaszug (13) durch eine Trennwand (15) voneinander separiert sind, wobei insbesondere durch eine Anpassung der Neigung der Trennwand (15) an die Neigung der Brennkammerrückwand (7) sich der fallende Heizgaszug (11) nach unten hin verjüngt und der steigende Heizgaszug (13) nach oben erweitert.

10. Kaminfeuerstelle nach Anspruch 9, **dadurch gekennzeichnet, dass** das untere Ende (15a) der Trennwand (15) in der Höhe unterhalb der Mitte (MH) der Brennkammer (2) liegt.

11. Kaminfeuerstelle nach einem der vorherigen Ansprüche 7 bis 10, **dadurch gekennzeichnet, dass** eine Luftzuführung (16) vorgesehen ist, um Verbrennungsluft / Tertiärluft in die Heizgasumlenkung (11, 12, 13) zuzuführen, insbesondere in deren unteren Bereich (12), wo der fallende Heizgaszug (11) in den steigenden Heizgaszug (13) übergeht.

12. Kaminfeuerstelle nach einem der vorherigen Ansprüche 7 bis 11, **dadurch gekennzeichnet, dass** im unteren Bereich (12) der Heizgasumlenkung (11, 12, 13) ein entleerbarer Aschekasten (17) angeordnet ist.

13. Kaminfeuerstelle nach einem der vorherigen Ansprüche 7 bis 12, **dadurch gekennzeichnet, dass** ein Luftführungskanal (19) durch die Heizgasumlenkung (11,12,13), insbesondere von unten nach oben führt, insbesondere um Verbrennungsluft durch die Heizgase zu erwärmen und/oder Luft für eine Türluftspülung zuzuführen.

14. Kaminfeuerstelle nach einem der vorherigen Ansprüche 7 bis 13, **dadurch gekennzeichnet, dass** Tertiärluft, insbesondere aus dem Luftführungskanal (19), in die Heizgasumlenkung (11,12,13) oder den Heizgasraum (9) überführbar ist, insbesondere in einem Bereich, welcher der Rückseite des Partikelfilters (8) gegenüberliegt.

15. Kaminfeuerstelle nach einem der vorherigen Ansprüche, **dadurch gekennzeichnet, dass** sie als freistehender Kaminofen ausgebildet ist.

16. Einsatz für eine Feuerstelle umfassend die Merkmale einer Kaminfeuerstelle nach einem der vorherigen Ansprüche.

## Claims

1. Chimney fireplace comprising a firebox with an openable door, a combustion air supply and a chimney connection in order to supply the heating gases from the firebox to a chimney through the chimney connection, wherein a fire-resistant particle filter (8) is arranged between the firebox (2) and chimney connection (6) and through which there flows/can flow at least some, preferably all, of the heating gases from the firebox (2), **characterized in that** the particle filter (8) is arranged above the central door height and is inclined towards the door (3) such that the projection of the particle filter (8) is situated completely within the door (3), with the result that the radiant heat generated by the heated particle filter is optimally directed in the direction of the door.

2. Chimney fireplace according to Claim 1, **characterized in that** the particle filter is inclined in such a way that an imaginary normal to the surface of the particle filter that starts from the geometric centre of the surface of the particle filter meets the geometric centre of the door, in particular of the glass of the door of the chimney fireplace.

3. Chimney fireplace according to either of the preceding claims, **characterized in that** the firebox (2) is upwardly closed and the fire-resistant particle filter (8) forms the sole heating-gas-permeable connection between the firebox (2) and chimney connection (6), in particular wherein the particle filter (8) forms an at least upper wall region, in particular rear wall region of the firebox (2).

4. Chimney fireplace according to one of the preceding claims, **characterized in that** the particle filter (8) is formed from a porous ceramic, in particular a foam ceramic.

5. Chimney fireplace according to one of the preceding claims, **characterized in that** the rear wall (7) of the firebox (2) is formed as an arrangement of particle filter (8) and fireclay or completely as a particle filter (8).

6. Chimney fireplace according to one of the preceding claims, **characterized in that** the rear wall (7) of the firebox (2) is inclined out of the vertical towards the door (3) at least in the upper region, in particular in such a way that the firebox (2) tapers uniformly at least up to the maximum height of the rear wall (7).

7. Chimney fireplace according to one of the preceding claims, **characterized in that** a heating gas space (9) is arranged behind the particle filter (8) in the heating gas draw direction and leads directly into the chimney connection (6) through a closeable opening (10a) and indirectly into the chimney connection (6) via a heating gas deflector (11, 12, 13) which guides the heating gas past the rear firebox wall (7), in particular wherein a throttle flap (14) is arranged inside or at the end of the heating gas deflector (11, 12, 13).

8. Chimney fireplace according to Claim 7, **characterized in that** the heating gas deflector (11, 12, 13) is formed by at least one descending heating gas flue (11) arranged behind the firebox (2) and at least one subsequent rising heating gas flue (13).

9. Chimney fireplace according to one of the preceding claims, **characterized in that** the descending heating gas flue (11) and the rising heating gas flue (13) are separated from one another by a partition wall (15), wherein in particular the descending heating gas flue (11) tapers downwardly and the rising heating gas flue (13) widens upwardly by adapting the inclination of the partition wall (15) to the inclination of the firebox rear wall (7).

10. Chimney fireplace according to Claim 9, **characterized in that** the lower end (15a) of the partition wall (15) is situated in terms of height below the centre (MH) of the firebox (2).

11. Chimney fireplace according to one of the preceding Claims 7 to 10, **characterized in that** an air supply (16) is provided in order to supply combustion air/tertiary air into the heating gas deflector (11, 12, 13), in particular into its lower region (12), where the descending heating gas flue (11) merges into the rising heating gas flue (13).

12. Chimney fireplace according to one of the preceding Claims 7 to 11, **characterized in that** an emptyable ash box (17) is arranged in the lower region (12) of the heating gas deflector (11, 12, 13).

13. Chimney fireplace according to one of the preceding Claims 7 to 12, **characterized in that** an air guide duct (19) is guided through the heating gas deflector (11, 12, 13), in particular from the bottom upwards, in particular to heat combustion air by the heating gases and/or to supply air for an airwash of the door.

14. Chimney fireplace according to one of the preceding Claims 7 to 13, **characterized in that** air (tertiary air), in particular from the air guide duct (19), can be transferred into the heating gas deflector (11, 12, 13) or the heating gas space (9), in particular in a region which is situated opposite to the rear side of the particle filter (8).

15. Chimney fireplace according to one of the preceding claims, **characterized in that** it is designed as a free-standing chimney stove.

16. Use for a fireplace comprising the features of a chimney fireplace according to one of the preceding claims.

## Revendications

1. Foyer de cheminée, comprenant une chambre de combustion équipée d'une porte ouvrante, d'une conduite d'alimentation en air de combustion et d'un raccordement de cheminée pour acheminer les gaz chauffants de la chambre de combustion à une cheminée via le raccordement de cheminée, étant disposé entre la chambre de combustion (2) et le raccordement de cheminée (6) un filtre à particules ignifugé (8) qui est/peut être traversé par au moins une partie, de préférence tous les gaz chauffants de la chambre de combustion (2), **caractérisé en ce que** le filtre à particules (8) est disposé au-dessus du milieu de la hauteur de porte et est incliné vers la porte (3) de manière telle que la saillie du filtre à particules (8) se trouve totalement à l'intérieur de la porte (3), de sorte que la chaleur rayonnante sortant du filtre à particules chauffé est orientée de manière optimale en direction de la porte.

2. Foyer de cheminée selon la revendication 1, **caractérisé en ce que** le filtre à particules est incliné de manière à ce qu'une normale de surface imaginaire du filtre à particules qui part du centre géométrique de la surface du filtre à particules rencontre le centre géométrique de la porte, en particulier de la vitre de la porte du foyer de cheminée.

3. Foyer de cheminée selon l'une quelconque des revendications précédentes, **caractérisé en ce que** la chambre de combustion (2) est fermée vers le haut et le filtre à particules ignifugé (8) constitue la seule liaison perméable au gaz chauffant entre la chambre de combustion (2) et le raccordement de cheminée (6), en particulier le filtre à particules (8) formant une partie paroi au moins supérieure, en particulier une partie paroi au moins supérieure arrière, de la chambre de combustion (2).

4. Foyer de cheminée selon l'une quelconque des revendications précédentes, **caractérisé en ce que** le filtre à particules (8) est composé d'une céramique poreuse, en particulier une mousse de céramique.

5. Foyer de cheminée selon l'une quelconque des revendications précédentes, **caractérisé en ce que** la paroi arrière (7) de la chambre de combustion (2) est réalisée sous forme d'un dispositif formé du filtre à particules (8) et de chamotte ou entièrement sous forme d'un filtre à particules (8).

6. Foyer de cheminée selon l'une quelconque des revendications précédentes, **caractérisé en ce que** la paroi arrière (7) de la chambre de combustion (2) est inclinée du moins dans sa partie supérieure depuis la verticale vers la porte (3), en particulier de manière à ce que la chambre de combustion (2) se rétrécisse régulièrement au moins jusqu'à la hauteur maximale de la paroi arrière (7).

7. Foyer de cheminée selon l'une quelconque des revendications précédentes, **caractérisé en ce que**, dans le sens de la conduite d'évacuation de gaz chauffant, derrière le filtre à particules (8), est disposée une chambre à gaz chauffant (9) qui débouche, directement par une ouverture fermante (10a) et indirectement par une déviation de gaz chauffant (11, 12, 13) qui fait passer le gaz chauffant sur la paroi arrière de la chambre de combustion (7), dans le raccordement de cheminée (6), sachant qu'une vanne papillon (14) est en particulier disposée dans ou à l'extrémité de la déviation de gaz chauffant (11, 12, 13).

8. Foyer de cheminée selon la revendication 7, **caractérisé en ce que** la déviation de gaz chauffant (11, 12, 13) est constituée par au moins une conduite d'évacuation de gaz chauffant descendante (11) disposée derrière la chambre de combustion (2) et au moins une conduite d'évacuation de gaz chauffant montante consécutive (13).

9. Foyer de cheminée selon l'une quelconque des revendications précédentes, **caractérisé en ce que** la conduite d'évacuation de gaz chauffant descendante (11) et la conduite d'évacuation de gaz chauffant montante (13) sont séparées l'une de l'autre par une cloison séparatrice (15), sachant que la conduite d'évacuation de gaz chauffant descendante (11) se rétrécit vers le bas et que la conduite d'évacuation de gaz chauffant montante (13) s'élargit vers le haut en particulier suite à une adaptation de l'inclinaison de la cloison séparatrice (15) à l'inclinaison de la paroi arrière de la chambre de combustion (7).

10. Foyer de cheminée selon la revendication 9, **caractérisé en ce que** l'extrémité inférieure (15a) de la cloison séparatrice (15) se trouve en hauteur sous le milieu (MH) de la chambre de combustion (2).

11. Foyer de cheminée selon l'une quelconque des revendications précédentes 7 à 10, **caractérisé en ce qu'**il est prévu une conduite d'alimentation en air (16) pour acheminer de l'air de combustion/air tertiaire dans la déviation de gaz chauffant (11, 12, 13), en particulier dans sa partie inférieure (12) où la conduite d'évacuation de gaz chauffant descendante (11) transite dans la conduite d'évacuation de gaz chauffant montante (13).

12. Foyer de cheminée selon l'une quelconque des revendications précédentes 7 à 11, **caractérisé en ce qu'**un compartiment à cendres pouvant être vidé (17) est disposé dans la partie inférieure (12) de la déviation de gaz chauffant (11, 12, 13).

13. Foyer de cheminée selon l'une quelconque des revendications précédentes 7 à 12, **caractérisé en ce qu'**un canal de guidage d'air (19) passe dans la déviation de gaz chauffant (11, 12, 13), en particulier du bas vers le haut, en particulier pour chauffer de l'air de combustion à l'aide des gaz chauffants et/ou acheminer de l'air pour balayer la porte avec de l'air.

14. Foyer de cheminée selon l'une quelconque des revendications précédentes 7 à 13, **caractérisé en ce que** de l'air (air tertiaire) peut être transféré en particulier du canal de guidage d'air (19) dans la déviation de gaz chauffant (11, 12, 13) ou dans la chambre à gaz chauffant (9), en particulier dans une zone qui est opposée à la face arrière du filtre à particules (8).

15. Foyer de cheminée selon l'une quelconque des revendications précédentes, **caractérisé en ce qu'**il est réalisé sous forme d'un four de cheminée indépendant.

16. Insert pour foyer de cheminée présentant les caractéristiques d'un foyer de cheminée selon l'une quelconque des revendications précédentes.
